# FASCICULE DE BREVET EUROPEEN

(11) **EP 2 457 667 B1**
(45) Date de publication et mention de la délivrance du brevet: **27.01.2016**
(21) Numéro de dépôt: 11190561.8
(22) Date de dépôt: 24.11.2011
(51) Int. Cl.: B05B 11/00, A45D 34/02, B05B 15/00

(54) **Système de distribution d'un produit fluide**
Abgabevorrichtung zur Abgabe eines fluids
Dispensing system for dispensing a fluid product

(30) Priorité: 25.11.2010 FR 1004599
(43) Date de publication de la demande: 30.05.2012
(73) Titulaire: Albéa le Tréport, 76470 Le Tréport (FR)
(72) Inventeur: Mauduit, Emmanuel, 76260 Eu (FR); Clerget, Bernard, 60510 Haudivillers (FR); Dumont, Pierre, 80570 Dargnies (FR); Imenez, Hervé, 80210 Feuquières en vimeu (FR); Octau, Jean-Luc, 76630 Intraville (FR)
(74) Mandataire: Gevers France

(56) Documents cités:
- EP-A1- 0 945 367
- DE-A1-102009 020 756
- FR-A1- 2 877 324

## Description

L'invention concerne un système de distribution d'un produit fluide comprenant un dispositif de prélèvement sous pression dudit produit. L'invention concerne également un flacon de distribution comprenant un tel système de distribution qui est monté sur un réservoir de conditionnement du produit, ledit réservoir étant formé à l'intérieur d'une paroi rigide et transparente ou au moins translucide.

Dans une application particulière, le système de distribution est destiné à équiper des flacons utilisés en parfumerie, en cosmétique ou pour des traitements pharmaceutiques. En effet, ce type de flacon comprend classiquement un réservoir de conditionnement du produit qui est restitué sous pression par un dispositif de prélèvement à actionnement manuel au moyen d'un bouton poussoir qui est agencé pour permettre la pulvérisation du produit.

Pour ce faire, le dispositif de prélèvement présente un corps monté sur le réservoir, ledit corps intégrant des moyens de distribution qui sont alimentés en produit conditionné par l'intermédiaire d'un tube plongeur disposé dans ledit réservoir. Par ailleurs, le corps est équipé d'un trou d'évent qui est en communication avec un chemin de reprise d'air pour permettre de compenser par de l'air le volume de produit distribué. Ainsi, en laissant entrer de l'air à l'intérieur du réservoir rigide, le trou d'évent évite qu'une dépression ne s'établisse à l'intérieur dudit réservoir au fur et à mesure de la distribution.

Les créateurs de flacons de parfums proposent en permanence des designs nouveaux, des aspects innovants ou des effets spectaculaires. Ainsi sont apparus des flacons contenant une eau de toilette chargée de paillettes métalliques pour un effet « boule à neige » après retournement du flacon. Aussi, des tubes plongeurs portant une inscription, voire un décor, voire une figurine sont utilisés.

Par ailleurs, dans certaines applications, notamment cosmétiques, la visibilité du tube plongeur au travers de la paroi du flacon est jugée disgracieuse. Pour résoudre ce problème esthétique, on a proposé l'utilisation d'un tube d'habillage entourant le tube plongeur sur au moins une partie de sa longueur, ledit tube d'habillage pouvant alors être choisi pour présenter une esthétique avantageuse dans le réservoir, notamment par l'utilisation d'une matière particulière et/ou de décors sur ledit tube d'habillage, ou bien pour maintenir le tube plongeur initialement courbé dans une position précise, par exemple pour prélever la dernière goutte dans un creux pratiqué au fond du flacon.

En particulier, le tube d'habillage peut être associé au corps du dispositif de prélèvement au moyen d'une douille qui présente une portée extérieure autour de laquelle l'extrémité supérieure du tube d'habillage est disposée et une portée intérieure dans laquelle ledit corps est monté.

C'est notamment le cas dans les documents FR 2 718 372 A1 et EP 0 945 367 A1 qui décrivent chacun un système de distribution selon le préambule de la revendication 1.

L'invention vise à perfectionner l'art antérieur en proposant notamment un système de distribution présentant un tube d'habillage du tube plongeur, dans lequel la reprise d'air est utilisée pour que la distribution d'un produit induise automatiquement un effet visuel dans ledit produit.

A cet effet, et selon un premier aspect, l'invention propose un système de distribution d'un produit fluide comprenant un dispositif de prélèvement sous pression dudit produit, ledit dispositif présentant un corps intégrant des moyens de distribution qui sont en communication avec un tube plongeur, ledit corps étant équipé d'un trou d'évent en communication avec un chemin de reprise d'air pour permettre de compenser par de l'air le volume de produit distribué, ledit système comprenant en outre un tube d'habillage entourant le tube plongeur sur au moins une partie de sa longueur, ledit tube d'habillage étant associé au corps au moyen d'une douille qui présente une portée extérieure autour de laquelle l'extrémité supérieure du tube d'habillage est fixée de façon étanche et une portée intérieure dans laquelle ledit corps est monté, le trou d'évent débouchant en regard d'une zone intermédiaire de la portée intérieure, ladite zone intermédiaire étant entourée par une zone supérieure dans laquelle le corps est monté de façon étanche et par une zone inférieure dans laquelle le corps est monté de sorte que le chemin de reprise d'air s'étende entre ledit trou d'évent et l'intérieur du tube d'habillage.

Selon un deuxième aspect, l'invention propose un flacon de distribution d'un produit fluide comprenant un réservoir de conditionnement dudit produit qui est formé à l'intérieur d'une paroi rigide et transparente ou au moins translucide, ledit flacon comprenant en outre un tel système de distribution qui est monté sur le réservoir avec le tube plongeur disposé dans ledit réservoir, un chemin de reprise d'air s'étendant entre le trou d'évent et l'intérieur du tube d'habillage pour introduire de l'air dans ledit produit lors de la reprise d'air.

D'autres objets et avantages de l'invention apparaîtront dans la description qui suit, faite en référence aux figures annexées, dans lesquelles :
- la figure 1 est une vue en coupe longitudinale montrant plus particulièrement un système de distribution selon l'invention avec le bouton poussoir appuyé en fin de course de distribution, ledit système étant monté sur un flacon de distribution ;
- les figures 2 à 5 sont des représentations en coupe longitudinale de respectivement un mode de réalisation d'un flacon de distribution selon l'invention sur lequel le système de distribution selon la figure 1 est monté.

Dans la description, les termes de positionnement dans l'espace sont pris en référence à la position du flacon représenté sur les figures.

En relation avec les figures, on décrit ci-dessous un flacon destiné à contenir un produit fluide en vue de sa distribution, ainsi qu'un système de distribution d'un tel produit. Dans des exemples particuliers, le produit peut être liquide ou un gel, par exemple transparent ou au moins translucide, notamment un produit cosmétique de soin, de maquillage ou de parfumage, ou un produit pharmaceutique.

Le flacon comprend un corps 1 présentant une paroi rigide 2 dans lequel un réservoir 3 de conditionnement du produit est formé, ledit corps présentant également un col 4 qui surmonte ledit réservoir. En particulier, le corps 1 a une rigidité suffisante pour que le volume du réservoir 3 demeure sensiblement constant. En outre, la paroi 2 est transparente ou au moins translucide afin de permettre la visualisation du produit conditionné au travers d'elle.

Le corps 1 peut être réalisé de façon monobloc, par exemple réalisé par injection-soufflage ou extrusion-soufflage, ou en plusieurs parties injectées puis assemblées, par exemple par soudure ultra-sons, en matière plastique rigide au moins translucide ou en verre.

Le flacon comprend également un système de distribution qui est monté sur le réservoir 3, ledit système comprenant un dispositif de prélèvement sous pression du produit conditionné. Dans le mode de réalisation représenté, le dispositif de prélèvement comprend une pompe de distribution actionnée manuellement au moyen d'un bouton poussoir 5 qui est alimenté avec le produit sous pression en vue de sa distribution.

Le dispositif de prélèvement présente un corps 6 intégrant des moyens de distribution qui sont en communication avec un tube plongeur 7 par l'intermédiaire d'un clapet 8, ledit tube plongeur étant disposé dans le réservoir 3 pour permettre l'alimentation des moyens de distribution en produit conditionné. Le corps 6 est équipé d'un trou d'évent 9 qui est en communication avec un chemin C1 de reprise d'air pour permettre de compenser par de l'air le volume de produit distribué, afin d'éviter qu'une dépression ne s'établisse à l'intérieur du réservoir rigide 3 au fur et à mesure de la distribution.

Dans le mode de réalisation représenté, le corps 6 présente une géométrie cylindro-conique comprenant une zone centrale 6a reliée à une zone supérieure 6b par l'intermédiaire d'un congé de raccordement divergent 6c. Par ailleurs, le corps 6 présente une tubulure 6d dans laquelle le tube plongeur 7 est emmanché, ladite tubulure étant reliée en-dessous de la zone centrale 6a par l'intermédiaire d'un siège 6e dans lequel une bille 8 formant clapet est disposée. Par ailleurs, le trou d'évent 9 est formé dans l'extrémité supérieure de la zone centrale 6a.

En relation avec la figure 1, les moyens de distribution comprennent un piston 10 qui est monté en translation étanche dans la zone centrale 6a en délimitant une chambre de dosage en communication avec le tube plongeur 7 par l'intermédiaire du clapet 8. Le piston 10 est disposé sur un gicleur 11 solidaire du bouton poussoir 5 pour être actionné en translation réversible par rapport au corps 6, sur une course respectivement de distribution et d'aspiration du produit.

Le gicleur 11 représenté comprend deux parties et forme une portion d'un chemin C2 de distribution entre au moins un orifice amont 12 et un canal 13 dont l'extrémité aval est en communication avec le bouton poussoir 5, le piston 10 étant agencé pour présenter un état d'obturation de l'orifice amont 12 et un état de mise en communication dudit orifice amont avec la chambre de dosage. En particulier, le piston 10 peut être déformable et/ou déplaçable sous l'effet de la compression du produit dans la chambre de dosage.

Le bouton poussoir 5 comprend une zone supérieure permettant à l'utilisateur d'exercer un appui digital sur ledit bouton poussoir afin de pouvoir déplacer axialement le gicleur 11, le retour dudit bouton poussoir sur la course d'aspiration étant classiquement réalisé par un ressort 14.

Le bouton poussoir 5 est équipé d'une buse de pulvérisation 15 qui est agencée pour distribuer radialement un aérosol du produit. Toutefois, l'invention n'est pas limitée à un mode particulier de distribution du produit. En particulier, notamment pour un embout nasal de pulvérisation, le bouton poussoir 5 peut permettre une distribution axiale du produit et un autre type de dispositif de prélèvement peut être envisagé.

Sur les figures, le gicleur 11 est représenté en fin de course de distribution dans laquelle le chemin C2 de distribution du produit est ouvert depuis le tube plongeur 7 vers la buse de pulvérisation 15, le chemin C1 de reprise d'air étant également ouvert dans cette position afin de permettre de compenser par de l'air le volume de produit distribué.

Le système de distribution comprend en outre un tube d'habillage 16 entourant le tube plongeur 7 sur au moins une partie de sa longueur. En particulier, le tube d'habillage 16 permet de masquer le tube plongeur 7 à l'intérieur du réservoir 3, ledit tube d'habillage étant alors choisi pour présenter une esthétique avantageuse dans ledit réservoir, par exemple par l'utilisation d'une matière particulière, notamment en métal, et/ou par la réalisation de décors ou d'effets visuels sur ledit tube d'habillage. En variante, le tube d'habillage 16 peut remplir une autre fonction relativement au tube plongeur 7, par exemple le maintien dudit tube plongeur en position dans le réservoir 3.

En relation avec les figures 2 à 5, le tube plongeur 7 s'étend sensiblement jusqu'au fond du réservoir 3 et le tube d'habillage 16 entoure ledit tube plongeur sur sensiblement toute sa longueur en laissant dépasser l'extrémité inférieure dudit tube plongeur par laquelle le produit est aspiré. Le tube d'habillage 16 compartimente le réservoir 3 en deux volumes de conditionnement du produit, respectivement formé à l'intérieur et autour dudit tube d'habillage. En particulier, le tube plongeur 7 représenté est alimenté avec du produit qui est conditionné autour du tube d'habillage 16.

Dans le mode de réalisation représenté, le tube d'habillage 16 présente une géométrie cylindrique de révolution entre une extrémité supérieure et une extrémité inférieure libre, avec un diamètre intérieur adapté pour la disposition du tube plongeur 7 à l'intérieur. En variante, le tube d'habillage 16 peut présenter une géométrie allongée quelconque dans laquelle le tube plongeur 7 peut être disposé, notamment en vue de son masquage au moins partiel ou bien son maintien dans une position précise.

Le tube d'habillage 16 est associé au corps 6 au moyen d'une douille 17 qui peut être réalisée de façon monobloc en matériau ductile, notamment par moulage d'une matière plastique de type polyoléfine. La douille 17 présente une portée extérieure 17a autour de laquelle l'extrémité supérieure du tube d'habillage 16 est fixée de façon étanche.

Dans le mode de réalisation représenté, la douille 17 présente une rainure annulaire inférieure 18 dans laquelle un jonc 19 formé à l'intérieur du tube d'habillage 16 est engagé pour assurer le maintien axial dudit tube d'habillage sur ladite douille.

La douille présente également une portée intérieure 17b dans laquelle le corps 6 est monté. Le trou d'évent 9 débouche en regard d'une zone intermédiaire 20 de la portée intérieure 17b, ladite zone intermédiaire étant entourée par une zone supérieure 21 dans laquelle le corps 6 est monté de façon étanche et par une zone inférieure 22 dans laquelle le corps 6 est monté de sorte que le chemin C1 de reprise d'air s'étende entre ledit trou d'évent et l'intérieur du tube d'habillage 16. En particulier, comme représenté sur la figure 1, le chemin C1 de reprise d'air s'étend de part et d'autre du trou d'évent 9 respectivement vers l'extérieur par l'intermédiaire du corps 9 et dans le volume de conditionnement du produit qui est formé à l'intérieur du tube d'habillage 16.

Ainsi, lors de la reprise d'air, de l'air est introduit dans le produit conditionné à l'intérieur du tube d'habillage 16 et, par différence de pression, ledit air parcoure vers le bas ledit tube d'habillage pour être libéré au travers de son extrémité libre dans le produit conditionné autour du tube d'habillage 16. Il en résulte donc la libération de bulles d'air dans le produit qui peuvent présenter et/ou activer un effet visuel dans ledit produit.

Dans le mode de réalisation représenté, la zone supérieure 21 présente un jonc annulaire 23 sur lequel le corps 6 est en appui étanche. Par ailleurs, au moins un jeu radial est formé entre la dimension extérieure du corps 6 et la dimension intérieure de la zone inférieure 22 de sorte que le chemin C1 de reprise d'air passe par ledit jeu pour déboucher dans la portée extérieure 17a au dessus du produit conditionné à l'intérieur du tube d'habillage 16. En particulier, le jeu peut être annulaire en étant formé entre les diamètres respectivement extérieur et intérieur du corps 6 et de la zone inférieure 22.

La douille 17 présente une bague supérieure qui est raccordé à un manchon par l'intermédiaire d'un congé, la portée extérieure 17a s'étendant autour dudit manchon et les zones supérieure 21, intermédiaire 20 et inférieure 22 étant formées respectivement dans la bague, le congé et le manchon. Par ailleurs, la zone supérieure 6b présente une collerette supérieure 6f qui est en appui axial sur l'extrémité supérieure de la bague avec le bouton poussoir 5 disposé au-dessus de la douille 17.

Dans la réalisation représentée, la zone centrale 6a est disposée dans la zone inférieure 22 et les zones supérieures 21, 6b sont disposées l'une dans l'autre, le trou d'évent 9 étant disposé en regard radial de la zone intermédiaire 20. En outre, les géométries des périphéries respectivement extérieure du corps 6 et intérieure de la douille 17 sont agencées pour former un jeu annulaire 24 entre le trou d'évent 9 et la zone intermédiaire 20.

Par ailleurs, la douille 17 présente une jupe extérieure 25 qui entoure la zone supérieure 21, ladite jupe extérieure comprenant des moyens de fixation de ladite douille sur le réservoir 3. Dans le mode de réalisation représenté, le système de distribution est monté sur le réservoir 3 par l'intermédiaire de la douille 17 avec interposition d'un joint d'étanchéité 26.

Dans le mode de réalisation représenté, la jupe 25 est pourvue d'un rebord 35 de fixation sous le col 4. De façon connue, le rebord 35 est saillant de la jupe extérieure 25 pour permettre le positionnement de la douille 17 sur le col 4 puis, comme représenté sur les figures, rabattu en position de fixation sous ledit col par coulissement d'une frette 27 autour de ladite jupe. En variante, la jupe 25 peut être positionnée par clipsage sur le col 4, ledit clipsage étant fiabilisé par une frette 27.

En relation avec la figure 2, le tube d'habillage 16 présente une pluralité d'orifices 28 traversants qui sont formés au voisinage de son extrémité inférieure libre. Ainsi, les orifices 28 sont alimentés par de l'air issu de la reprise d'air pour former une voie de libération dudit air dans le produit qui est conditionné autour du tube d'habillage 16.

En particulier, en prévoyant des orifices 28 de taille réduite, par exemple répartis autour de la périphérie de l'extrémité libre, des chapelets de petites bulles d'air 29 s'échappent alors du tube d'habillage 16 et remontent dans le produit à chaque utilisation du dispositif de prélèvement.

La figure 3 montre un mode de réalisation dans lequel la périphérie extérieure de l'extrémité inférieure libre du tube d'habillage 16 est équipée d'un bloc 30 de matériau poreux dans lequel les orifices 28 décrits ci-dessus débouchent. En particulier, le bloc 30 peut présenter une géométrie annulaire disposé autour du tube d'habillage 16 et dont la dimension radiale correspond sensiblement à celle du réservoir 3 de conditionnement. Ainsi, le bloc 30 est imprégné d'air à chaque distribution, ledit air étant restitué dans le produit sous la forme d'une multitude de petites bulles 29 sur une surface étendue qui correspondant à la surface supérieure du bloc 30.

En relation avec la figure 4, on décrit un mode de réalisation dans lequel le tube d'habillage 16 comprend au moins un orifice traversant 31 qui débouche dans un élément décoratif 32 activable par air. En particulier, l'élément décoratif 32 peut comprendre un élément qui se déploie ou se gonfle dans le produit au fur et à mesure de la distribution.

La figure 5 représente un mode de réalisation dans lequel le réservoir 3 contient un premier produit P1 conditionné autour du tube d'habillage 16 et un deuxième produit P2 qui est initialement conditionné à l'intérieur du tube d'habillage 16. En particulier, le tube plongeur 7 est alimenté avec le premier produit P1 et le deuxième produit P2 est libéré dans ledit premier produit sous l'effet de l'air introduit dans ledit tube d'habillage lors de la reprise d'air. Il est alors possible d'assurer le mélange, ou au moins la mise en contact, des deux produits P1, P2 au fur et à mesure de la distribution pour assurer un effet visuel et/ou une évolution des propriétés du produit distribué.

Par ailleurs, dans les modes de réalisation décrits, on peut prévoir que le réservoir 3 contienne un produit comprenant des particules déplaçables sous l'effet de l'air introduit lors de la reprise d'air. En particulier, ces particules peuvent être sous la forme de paillettes qui, à chaque distribution, sont soulevées par l'air introduit afin d'obtenir un effet visuel dans le produit.

Le produit peut également comprendre un additif activable par l'air introduit lors de la reprise d'air. En particulier, comme représenté sur la figure 3, l'additif peut être agencé pour former de la mousse 33 à la surface du produit conditionné autour du tube d'habillage 16.

## Revendications

1. Système de distribution d'un produit fluide comprenant un dispositif de prélèvement sous pression dudit produit, ledit dispositif présentant un corps (6) intégrant des moyens de distribution qui sont en communication avec un tube plongeur (7), ledit corps étant équipé d'un trou d'évent (9) en communication avec un chemin (C1) de reprise d'air pour permettre de compenser par de l'air le volume de produit distribué, ledit système comprenant en outre un tube d'habillage (16) entourant le tube plongeur (7) sur au moins une partie de sa longueur, ledit tube d'habillage étant associé au corps (6) au moyen d'une douille (17) qui présente une portée extérieure (17a) autour de laquelle l'extrémité supérieure du tube d'habillage (16) est fixée de façon étanche et une portée intérieure (17b) dans laquelle ledit corps est monté, ledit système étant **caractérisé en ce que** le trou d'évent (9) débouche en regard d'une zone intermédiaire (20) de la portée intérieure (17b), ladite zone intermédiaire étant entourée par une zone supérieure (21) dans laquelle le corps (6) est monté de façon étanche et par une zone inférieure (22) dans laquelle le corps (6) est monté de sorte que le chemin (C1) de reprise d'air s'étende entre ledit trou d'évent et l'intérieur du tube d'habillage (16).

2. Système de distribution selon la revendication 1, **caractérisé en ce que** la zone supérieure (21) présente un jonc annulaire (23) sur lequel le corps (6) est en appui étanche.

3. Système de distribution selon la revendication 1 ou 2, **caractérisé en ce qu'**au moins un jeu radial est formé entre la dimension extérieure du corps (6) et la dimension intérieure de la zone inférieure (22), le chemin (C1) de reprise d'air passant par ledit jeu pour déboucher dans la portée extérieure (17a).

4. Système de distribution selon l'une quelconque des revendications 1 à 3, **caractérisé en ce qu'**un jeu annulaire (24) est formé entre le trou d'évent (9) et la zone intermédiaire (20).

5. Système de distribution selon l'une quelconque des revendications 1 à 4, **caractérisé en ce que** le tube d'habillage (16) présente une pluralité d'orifices (28) traversants qui sont formés au voisinage d'une extrémité inférieure libre dudit tube d'habillage.

6. Système de distribution selon la revendication 5, **caractérisé en ce que** la périphérie extérieure de l'extrémité inférieure libre est équipée d'un bloc (30) de matériau poreux dans lequel les orifices (28) débouchent.

7. Système de distribution selon l'une quelconque des revendications 1 à 6, **caractérisé en ce que** le tube d'habillage (16) comprend au moins un orifice traversant (31) qui débouche dans un élément décoratif (32) activable par air.

8. Système de distribution selon l'une quelconque des revendications 1 à 7, **caractérisé en ce que** la douille (17) présente une jupe extérieure (25) qui comprend des moyens de fixation (35) de ladite douille sur un réservoir (3) de produit à distribuer.

9. Flacon de distribution d'un produit fluide comprenant un réservoir (3) de conditionnement dudit produit qui est formé à l'intérieur d'une paroi (2) rigide et transparente ou au moins translucide, ledit flacon comprenant en outre un système de distribution selon l'une quelconque des revendications 1 à 8 qui est monté sur le réservoir (3) avec le tube plongeur (7) disposé dans ledit réservoir, un chemin (C1) de reprise d'air s'étendant entre le trou d'évent (9) et l'intérieur du tube d'habillage (16) pour introduire de l'air dans ledit produit lors de la reprise d'air.

10. Flacon de distribution selon la revendication 9, **caractérisé en ce que** le réservoir (3) contient un produit comprenant des particules déplaçables sous l'effet de l'air introduit lors de la reprise d'air.

11. Flacon de distribution selon la revendication 9 ou 10, **caractérisé en ce que** le réservoir (3) contient un produit comprenant un additif activable par l'air introduit lors de la reprise d'air.

12. Flacon de distribution selon l'une quelconque des revendications 9 à 11, **caractérisé en ce que** le réservoir (3) contient un premier produit (P1) conditionné autour du tube d'habillage (16) et un deuxième produit (P2) qui est initialement conditionné à l'intérieur du tube d'habillage (16) pour être libéré dans ledit premier produit sous l'effet de l'air introduit lors de la reprise d'air.

13. Flacon de distribution selon l'une quelconque des revendications 9 à 12, **caractérisé en ce que** le système de distribution est monté sur le réservoir (3) par l'intermédiaire de la douille (17).

## Patentansprüche

1. System zum Verteilen eines fluiden Produkts, umfassend eine Vorrichtung zur Entnahme des Produkts unter Druck, wobei die Vorrichtung einen Körper (6) aufweist, in dem Mittel zum Verteilen integriert sind, die mit einem Tauchrohr (7) in Verbindung stehen, wobei der Körper mit einem Entlüftungsloch (9) ausgestattet ist, das mit einem Luftaufnahmeweg (C1) in Verbindung ist, um das Volumen des verteilten Produkts durch Luft kompensieren zu können, wobei das System ferner ein Verkleidungsrohr (16) aufweist, das das Tauchrohr (7) auf mindestens einem Teil seiner Länge umgibt, wobei das Verkleidungsrohr mit dem Körper (6) mittels einer Hülse (17) verbunden ist, die eine äußere Auflage (17a), um die das obere Ende des Verkleidungsrohrs (16) in abdichtender Weise befestigt ist, und eine innere Auflage (17b) aufweist, in der der Körper angebracht ist, wobei das System **dadurch gekennzeichnet ist, dass** das Entlüftungsloch (9) in Bezug auf einen Zwischenbereich (20) der inneren Auflage (17b) mündet, wobei der Zwischenbereich von einem oberen Bereich (21), in dem der Körper (6) in abdichtender Weise angebracht ist, und von einem unteren Bereich (22) umgeben ist, in dem der Körper (6) derart angebracht ist, dass sich der Luftaufnahmeweg (C1) zwischen dem Entlüftungsloch und dem Inneren des Verkleidungsrohrs (16) erstreckt.

2. System zum Verteilen nach Anspruch 1, **dadurch gekennzeichnet, dass** der obere Bereich (21) einen ringförmigen Wulst (23) aufweist, an dem der Körper (6) abdichtend anliegt.

3. System zum Verteilen nach Anspruch 1 oder 2, **dadurch gekennzeichnet, dass** mindestens ein Radialspiel zwischen der Außenabmessung des Körpers (6) und der Innenabmessung des unteren Bereichs (22) gebildet ist, wobei der Luftaufnahmeweg (C1) durch das Spiel geht, um in die obere Auflage (17a) zu münden.

4. System zum Verteilen nach einem der Ansprüche 1 bis 3, **dadurch gekennzeichnet, dass** ein Ringspalt (24) zwischen dem Entlüftungsloch (9) und dem Zwischenbereich (20) gebildet ist.

5. System zum Verteilen nach einem der Ansprüche 1 bis 4, **dadurch gekennzeichnet, dass** das Verkleidungsrohr (16) mehrere Durchgangsöffnungen (28) aufweist, die in der Nähe eines freien unteren Endes des Verkleidungsrohrs gebildet sind.

6. System zum Verteilen nach Anspruch 5, **dadurch gekennzeichnet, dass** der Außenumfang des freien unteren Endes mit einem Block (30) aus porösem Material gebildet ist, in den die Öffnungen (28) münden.

7. System zum Verteilen nach einem der Ansprüche 1 bis 6, **dadurch gekennzeichnet, dass** das Verkleidungsrohr (16) mindestens eine Durchgangsöffnung (31) aufweist, die in ein dekoratives Element (32) mündet, das durch Luft aktivierbar ist.

8. System zum Verteilen nach einem der Ansprüche 1 bis 7, **dadurch gekennzeichnet, dass** die Hülse (17) einen Außenmantel (25) aufweist, der Mittel zum Befestigen (35) der Hülse auf einem Behälter (3) des zu verteilenden Produktes aufweist.

9. Flakon zum Verteilen eines fluiden Produkts, umfassend einen Behälter (3) zum Abfüllendes Produkts, der im Inneren einer starren und transparenten oder mindestens durchscheinenden Wand (2) gebildet ist, wobei der Flakon ferner ein System zum Verteilen nach einem der Ansprüche 1 bis 8 aufweist, das auf dem Behälter (3) mit dem Tauchrohr (7), das in dem Behälter angeordnet ist, angebracht ist, wobei sich ein Luftaufnahmeweg (C1) zwischen dem Entlüftungsloch (9) und dem Inneren des Verkleidungsrohrs (16) erstreckt, um bei der Luftaufnahme Luft in das Produkt einzuleiten.

10. Flakon zum Verteilen nach Anspruch 9, **dadurch gekennzeichnet, dass** der Behälter (3) ein Produkt enthält, das Teilchen umfasst, die unter der Wirkung der Luft, die bei der Luftaufnahme eingeleitet wird, beweglich sind.

11. Flakon zum Verteilen nach Anspruch 9 oder 10, **dadurch gekennzeichnet, dass** der Behälter (3) ein Produkt enthält, das einen Zusatzstoff umfasst, der durch die Luft, die bei der Luftaufnahme eingeleitet wird, aktivierbar ist.

12. Flakon zum Verteilen nach einem der Ansprüche 9 bis 11, **dadurch gekennzeichnet, dass** der Behälter (3) ein erstes Produkt (P1) enthält, das um das Verkleidungsrohr (16) abgefüllt ist, und ein zweites Produkt (P2), das anfänglich in das Innere des Verkleidungsrohrs (16) abgefüllt ist, um in das erste Produkt unter der Wirkung der Luft, die bei der Luftaufnahme eingeleitet wird, freigesetzt zu werden.

13. Flakon zum Verteilen nach einem der Ansprüche 9 bis 12, **dadurch gekennzeichnet, dass** das System zum Verteilen auf dem Behälter (3) mittels der Hülse (17) angebracht ist.

## Claims

1. A system for dispensing a fluid product, comprising a device for withdrawing said product under pressure, said device having a body (6) incorporating dispensing means that are in communication with a plunger tube (7), said body being equipped with a vent hole (9) in communication with an air recirculation path (C1) that makes it possible to compensate, using air, the volume of dispensed product, said system further comprising a casing tube (16) surrounding the plunger tube (7) on at least part of its length, said casing tube being associated with the body (6) using a bush (17) that has an outer step (17a) around which the upper end of the casing tube (16) is tightly fixed and an inner step (17b) in which said body is mounted, said system being **characterized in that** the vent hole (9) emerges across from an intermediate zone (20) of the inner step (17b), said intermediate zone being surrounded by an upper zone (21) in which the body (6) is tightly mounted and by a lower zone (22) in which the body (6) is mounted such that the air recirculation path (C1) extends between said vent hole and the inside of the casing tube (16).

2. The dispensing system according to claim 1, **characterized in that** the upper zone (21) has an annular ring (23) on which the body (6) bears tightly.

3. The dispensing system according to claim 1 or 2, **characterized in that** at least one radial clearance is formed between the outer dimension of the body (6) and the inner dimension of the lower zone (22), the air recirculation path (C1) passing through said clearance to emerge in the outer step (17a).

4. The dispensing system according to any one of claims 1 to 3, **characterized in that** an annular clearance (24) is formed between the vent hole (9) and the intermediate zone (20).

5. The dispensing system according to any one of claims 1 to 4, **characterized in that** the casing tube (16) has a plurality of through orifices (28) that are formed in the vicinity of a free lower end of said casing tube.

6. The dispensing system according to claim 5, **characterized in that** the outer periphery of the free lower end is equipped with a block (30) of porous material in which the orifices (28) emerge.

7. The dispensing system according to any one of claims 1 to 6, **characterized in that** the casing tube (16) comprises at least one through orifice (31 ) that emerges in an air-activated decorative element (32).

8. The dispensing system according to any one of claims 1 to 7, **characterized in that** the bush (17) has an outer skirt (25) that comprises means (35) for fastening said bush on a reservoir (3) of product to be dispensed.

9. A vial for dispensing a fluid product comprising a reservoir (3) for packaging said product that is formed inside a rigid and transparent, or at least translucent, wall (2), said vial further comprising a dispensing system according to any one of claims 1 to 8 that is mounted on the reservoir (3) with the plunger tube (7) positioned in said reservoir, an air recirculation path (C1) extending between the vent hole (9) and the inside of the casing tube (16) to introduce air into said product during the air recirculation.

10. The dispensing vial according to claim 9, **characterized in that** the reservoir (3) contains a product comprising particles movable under the effect of the air introduced during the air recirculation.

11. The dispensing vial according to claim 9 or 10, **characterized in that** the reservoir (3) contains a product comprising an additive that can be activated by the air introduced during the air recirculation.

12. The dispensing vial according to any one of claims 9 to 11, **characterized in that** the reservoir (3) contains a first product (P1) packaged around the casing tube (16) and a second product (P2) that is initially packaged inside the casing tube (16) to be released in said first product under the effect of the air introduced during the air recirculation.

13. The dispensing vial according to any one of claims 9 to 12, **characterized in that** the dispensing system is mounted on the reservoir (3) using the bush (17).
